# EUROPÄISCHE PATENTANMELDUNG

(11) **EP 1 982 771 A1**
(43) Veröffentlichungstag der Anmeldung: **22.10.2008**
(21) Anmeldenummer: 07106202.0
(22) Anmeldetag: 16.04.2007
(51) Int. Cl.: B05C 17/005

(54) **Vorrichtung und Verfahren zum Einbringen von Injektionsgut**

(71) Anmelder: Sika Technology AG, 6340 Baar (CH)
(72) Erfinder: Die Erfindernennung liegt noch nicht vor
(74) Vertreter: Sika Patent Attorneys

(57) **Zusammenfassung**

Bei einer Vorrichtung (1) zum Einbringen von Injektionsgut (8) in Vertiefungen (9), umfasst diese eine Aufsteckvorrichtung (2) und ein Abstreifmittel (4) für das Injektionsgut.

Am stromabwärtigen Ende der Aufsteckvorrichtung (2), stromabwärts des Abstreifmittels (4) ist ein Injektionsmittel (3) angeordnet.

## Beschreibung

### Technisches Gebiet

Die Erfindung geht aus von einer Vorrichtung zum Einbringen von Injektionsgut nach dem Oberbegriff des ersten Anspruches.
Die Erfindung geht ebenfalls aus von einem Verfahren zum Einbringen von Injektionsgut nach dem Oberbegriff des unabhängigen Verfahrensanspruches.

### Stand der Technik

Fugen und Risse werden vielfach mit einem Injektionsgut wie pastösem Material abgedeckt, abgedichtet oder verklebt. Um eine saubere Verarbeitung des pastösen Materials zu erhalten, braucht es jedoch viel Erfahrung und fachmännisches Können. Für ungeübte Benutzer ist es vielfach unmöglich, eine saubere Verarbeitung durchzuführen.

Aus der EP 0 106 387 A1 ist ein Gerät zum Auftragen von aus einer Düse extrudiertem pastenförmigem Material bekannt. Das Gerät weist dabei Führungsmittel mit flügelförmigen Abstreifmitteln auf. Dies erleichtert auch für Laien die Verarbeitung von pastösen Materialien. Mit einer solchen Vorrichtung ist es jedoch sehr schwierig, Vertiefungen gut zu verfüllen.

Um Risse in Mauerwerk sauber zu verkleben, werden vielfach die Ränder der Risse mit Klebeband abgedeckt und dann der pastöse Klebstoff mit einem Spachtel in den Riss eingebracht. Dies ist sehr aufwendig und benötigt relativ viel Material und Zeitaufwand.

### Darstellung der Erfindung

Der Erfindung liegt die Aufgabe zugrunde, bei einer Vorrichtung und einem Verfahren zum Einbringen von Injektionsgut der eingangs genannten Art die oben genannten Nachteile des Standes der Technik zu vermeiden und eine verbesserte Einbringung von Injektionsgut in Vertiefungen zu ermöglichen.

Erfindungsgemäss wird dies durch die Merkmale des ersten Anspruches erreicht.

Kern der Erfindung ist es also, dass am stromabwärtigen Ende der Aufsteckvorrichtung, stromabwärts des Abstreifmittels ein Injektionsmittel angeordnet ist.

Die Vorteile der Erfindung sind unter anderem darin zu sehen, dass das pastöse Material direkt in die Vertiefungen und Risse verpresst werden kann, ohne dass die Oberflächen, welche die Vertiefungen und Risse enthalten, mit dem einzubringenden Injektionsgut verschmutzt werden. Durch das Injektionsmittel kann die pastöse Masse zudem tiefer in die Vertiefungen eingebracht werden, als dies bisher möglich war. Weiter sind keine besonderen Abdeckungsmassnahmen an den Rissflanken mehr erforderlich, da die Oberfläche nicht mehr verschmutzt wird. Weiter ist auch keine oder nur eine geringe Oberflächennachbearbeitung (Abglätten) erforderlich. Zudem wird die optimale Eintragsmenge ohne die Vertiefung bzw. den Riss zu überfüllen eingebracht. Durch Montage der Vorrichtung direkt an einem Statikmischer können rasch erhärtende Füllstoffe und Klebstoffe in einem Arbeitsgang verarbeitet werden.

Die vorliegende Erfindung ist besonders vorteilhaft, wenn Vertiefungen und Risse kraftschlüssig verbunden werden müssen, die Vertiefungen und Risse für nachträglich erfolgende Druckinjektionen mittel flüssigen Injektionsmaterialien abgedichtet werden müssen und die Vertiefungen und Risse mittels dauerelastischen Injektionsmaterialien abgedichtet werden müssen.

Weitere vorteilhafte Ausgestaltungen der Erfindung ergeben sich aus den Unteransprüchen.

### Kurze Beschreibung der Zeichnung

Im folgenden werden anhand der Zeichnungen Ausführungsbeispiele der Erfindung näher erläutert. Gleiche Elemente sind in den verschiedenen Figuren mit den gleichen Bezugszeichen versehen.

Es zeigen:
- Fig. 1: eine erfindungsgemässe Vorrichtung zum Einbringen von pastösen Materialien in der Draufsicht;
- Fig. 2: die erfindungsgemässe Vorrichtung aus Fig. 1 in der Frontansicht;
- Fig. 3: die erfindungsgemässe Vorrichtung aus Fig. 1 in der Seitenansicht;
- Fig. 4: die erfindungsgemässe Vorrichtung aus Fig. 1 beim Verarbeiten von pastösen Materialien in der Draufsicht;
- Fig. 5: eine weitere Ausführungsform einer erfindungsgemässen Vorrichtung zum Einbringen von pastösen Materialien in der Draufsicht;
- Fig. 6: die erfindungsgemässe Vorrichtung aus Fig. 5 in der Frontansicht;
- Fig. 7: eine weitere Ausführungsform einer erfindungsgemässen Vorrichtung in der Seitenansicht mit spezifischer Ausgestaltung des Abstreifmittels;
- Fig. 8: eine weitere Ausführungsform einer erfindungsgemässen Vorrichtung in der Seitenansicht mit spezifischer Ausgestaltung des Abstreifmittels;
- Fig. 9: eine weitere Ausführungsform einer erfindungsgemässen Vorrichtung in der Seitenansicht mit spezifischer Ausgestaltung des Abstreifmittels und des Injektionsmittels;
- Fig. 10: eine weitere Ausführungsform einer erfindungsgemässen Vorrichtung in der Seitenansicht mit spezifischer Ausgestaltung des Abstreifmittels;
- Fig. 11: eine weitere Ausführungsform einer erfindungsgemässen Vorrichtung in der Seitenansicht mit Mitteln für vertiefte Fugen;
- Fig. 12: eine weitere Ausführungsform einer erfindungsgemässen Vorrichtung in der Seitenansicht mit Mitteln für vertiefte Fugen;
- Fig. 13: eine weitere Ausführungsform einer erfindungsgemässen Vorrichtung zum Einbringen von pastösen Materialien in der Draufsicht;
- Fig. 14: die erfindungsgemässe Vorrichtung aus Fig. 13 in der Frontansicht;
- Fig. 15: ein Injektionsmittel in der Seitenansicht;
- Fig. 16: eine weitere Ausführungsform einer erfindungsgemässen Vorrichtung in der Seitenansicht mit spezifischer Ausgestaltung des Injektionsmittels.

Es sind nur die für das unmittelbare Verständnis der Erfindung wesentlichen Elemente gezeigt. Nicht dargestellt ist beispielsweise die aus dem Stand der Technik bekannte Vorrichtung zum Auspressen des pastösen Materiales.

### Weg zur Ausführung der Erfindung

Fig. 1, 2 und 3 zeigen eine erfindungsgemässe Vorrichtung 1 zum Einbringen von Injektionsgut, vorteilhafterweise pastösen Materialien, in Vertiefungen, wie Risse und Fugen. Die Vorrichtung 1 umfasst eine Aufsteckvorrichtung 2, ein Injektionsmittel 3 und ein Abstreifmittel 4. Das Injektionsmittel 3 dient dazu, das Injektionsgut möglichst tief in die Vertiefung einzubringen und ist vorteilhafterweise schlauch- oder rohrförmig ausgestaltet, es kann einen runden oder ovalförmigen oder auch einen beliebigen mehreckigen Querschnitt, wie z.B. vier-, fünf-, sechseckig, aufweisen. Mittels der Aufsteckvorrichtung 2 kann die Vorrichtung 1 an einer Düse 5 einer Vorrichtung mit pastösem Material befestigt werden. Üblicherweise wird das pastöse Material direkt über die Düse 5 verarbeitet. Die Aufsteckvorrichtung 2 wird deshalb so ausgestaltet, dass sie an herkömmlich verwendeten Düsen einfach befestigt werden kann. Da diese Düsen vielfach konisch ausgeformt sind, wird die Innenseite der Aufsteckvorrichtung 2 vorteilhafterweise auch konisch ausgestaltet, durch die entsprechende Anpassung des Konus kann dann die Aufsteckvorrichtung mit der Düse verkeilt werden. Die Verbindung kann jedoch auch anders erfolgen, zum Beispiel durch zusätzlich Befestigungsmittel, Verschraubungen, usw.. Durch die Verwendung von Verschraubungen kann die Aufsteckvorrichtung z.B. auch direkt an Kartuschen mit pastösem Material befestigt werden. Die Länge der Aufsteckvorrichtung 2 kann auch viel kürzer als gezeigt gewählt werden. Das pastöse Material wird dann über die Düse 5, die Aufsteckvorrichtung 2 und das Injektionsmittel 3 in eine Vertiefung eingebracht. Mittels des Abstreifmittels 4 wird dabei das pastöse Material plan mit der Oberfläche der den Riss aufweisenden Wand verfugt. Die Ebene 6 des Abstreifmittels 4 weist dabei einen Winkel 7 zur Ebene des Injektionsmittels 3 auf. Dieser Winkel wird üblicherweise 90° gewählt (siehe Fig. 8), kann aber auch vorteilhafterweise kleiner sein (siehe Fig. 9), um die Verfüllung der Vertiefung zu verbessern. Die Ebene 6 des Abstreifmittels 4 weist einen Winkel 7' zur Ebene der Aufsteckvorrichtung 2 auf. Dieser Winkel wird üblicherweise 90° gewählt (siehe Fig. 8), kann aber auch vorteilhafterweise kleiner sein (siehe Fig. 9)
Die Vorrichtung 1 wird vorteilhafterweise aus einem thermoplastischen Kunststoff wie PP, PE, PTFE, PVC, usw. im Spritzgussverfahren hergestellt. Die Aufsteckvorrichtung kann jedoch auch aus beliebigen anderen Materialien wie Metall, usw. hergestellt werden. Die Oberfläche welche mit dem pastösen Material in Berührung kommt kann zusätzlich noch antihaftbeschichtet werden, damit die Aufsteckvorrichtung einfach gereinigt werden kann.
Als pastöses Material kann insbesondere zementgebundener Feinmörtel, Polyurethan, Silikon, Epoxydharz, Polyester, Acrylharz, usw. oder Mischungen davon verwendet werden, vorteilhafterweise wird Epoxydharz und/oder Polyurethan verwendet.

In Fig. 4 ist das Einbringen von pastösem Material 8 in eine Vertiefung 9 dargestellt, wobei wie dargestellt das Abstreifmittel 4 aus einem durchsichtigen Material besteht. Dadurch kann der Vorgang des Einbringens des pastösen Materials genau überwacht werden.

Fig. 5 und 6 zeigen eine weitere Ausgestaltungsform des Abstreifmittels 4, welches hier aus zwei flügelförmigen Teilen 10 besteht. Diese Ausgestaltungsform des Abstreifmittels 4 ist besonders vorteilhaft, wenn nicht durchsichtige Materialien für das Abstreifmittel verwendet werden. Dadurch ist für den Verarbeiter trotzdem sichtbar, wieviel pastöses Material aus dem Injektionsmittel 3 in die Vertiefung eingebracht wird. Nicht dargestellt ist, dass an der Innenseite der flügelförmigen Teile 10, im Bereich des Injektionsmittels 3, in Richtung der Aufsteckvorrichtung ragende Abstreifungselemente angeordnet sein können. Mittels dieser Elemente wird das pastöse Material bei der Bewegung der Vorrichtung über den Riss in den Riss eingebracht und verhindert, dass es auf das Abstreifmittel 4 gelangt.

Die Figuren 7 bis 10 zeigen Ausführungsformen der Vorrichtung 1 mit unterschiedlichen Möglichkeiten zur Ausgestaltung des Abstreifmittels 4. Die Abstreifmittel können dabei so ausgestaltet werden, dass verschiedenste Fugen, Risse und Vertiefungen mit der Vorrichtung 1 verfüllt werden können. Mit der Vorrichtung nach Fig. 7 können Eckfugen verfüllt werden, wobei durch die Ausgestaltung des Abstreifmittels 4 die Form der Verfugung eingestellt werden kann, d.h. dass im Bereich des Injektionsmittels 3 das Abstreifmittel 4 beispielsweise mit einer halbrunden Kante versehen wird.
Nach Fig. 8 kann das Abstreifmittel auch senkrecht zum Injektionsmittel angeordnet werden, d.h. der Winkel 7 beträgt 90°.
Nach Fig. 9 ist die Aufsteckvorrichtung zum Abstreifmittel mit einem Winkel 7' angewinkelt, wobei das Injektionsmittel 3 entsprechend angewinkelt ist. Das Injektionsmittel kann aber auch einen anderen Winkel 7 zum Abstreifmittel aufweisen, wie dies gestrichelt dargestellt ist. Bedingungen für die Einstellung des Winkels 7' zwischen Abstreifmittel und Aufsteckvorrichtung umfassen die Auftragehaltung, d.h. dass der Verarbeiter die Vorrichtung mit dem pastösen Material ergonomisch halten kann und die Sichtbarkeit des Auftrages, d.h. dass das aufgetragene pastöse Material für den Verarbeiter einfach sichtbar ist. Bedingungen für die Einstellung des Winkels 7 zwischen Abstreifmittel und Injektionsmittel umfassen die optimale Einbringung des pastösen Materials in die Vertiefung. Nach Fig. 9 kann das Injektionsmittel, hier rohrförmig ausgestaltet, relativ lang gewählt werden. Der Verarbeiter muss dann nur die Tiefe der zu verfüllenden Vertiefung ermitteln und kann dann die Länge des Injektionsmittels entsprechend anpassen, indem er es einfach auf die entsprechende Länge kürzt.
Mit der Vorrichtung nach Fig. 10 können Kantenfugen verfüllt werden, wobei durch die Ausgestaltung des Abstreifmittels 4 die Form der Verfugung eingestellt werden kann.

In Fig. 11 und 12 ist eine weitere Ausführungsform des Abstreifmittels dargestellt. Manchmal ist es wünschenswert, dass die Vertiefung nicht plan verfüllt wird, sondern dass eine vertiefte Fuge entsteht, welche so belassen wird oder später mit anderen Materialien verfüllt werden kann. Dazu kann am Abstreifmittel 4 ein Zusatzmittel 11 angeordnet werden, welches die vertiefte Fuge erzeugt. Dieses Zusatzmittel 11 kann fest am Abstreifmittel angeordnet sein oder es kann aufgesteckt werden, wobei eventuell zusätzliche Verankerungsmittel vorgesehen werden müssen. Die Zusatzmittel können auch hier jeweils vom Verarbeiter auf die entsprechend gewünschte Grösse zugeschnitten werden.

Fig. 13 und 14 zeigen eine weitere Ausgestaltungsform des Abstreifmittels 4, wobei am Abstreifmittel seitliche Begrenzungen 12 angeordnet sind. Durch diese Begrenzungen wird die Auftragung des pastösen Materiales in die Vertiefung verbessert.
Die seitlichen Begrenzungen 12 können dabei aus verschiedensten Materialien bestehen, besonders vorteilhaft bei rauen Oberflächen sind jedoch Schwamm- oder Faserkörper, insbesondere elastisch verformbare Körper, welche die Unebenheiten der Oberfläche ausgleichen.

In Fig. 15 ist das Injektionsmittel 3 im Detail dargestellt. Üblicherweise tritt das pastöse Material durch eine Öffnung 13 am stromabwärtigen Ende des Injektionsmittels 3 aus. Es können jedoch auch seitliche Schlitze 14 am Injektionsmittel 3 angeordnet werden, über die das pastöse Material seitlich austreten kann. In diesem Fall ist es auch möglich, dass die Öffnung 13 verschlossen wird, damit Material nur seitliche Austritt. Möglich ist auch, dass das Injektionsmittel 3 so gebogen ist, dass das pastöse Material über die Öffnung 13 austritt und der Winkel des Austrittes des pastösen Materials zur Bewegungsrichtung der Vorrichtung 1 entsprechend der Biegung eingestellt werden kann. Der Austritt des pastösen Materiales erfolgt vorzugsweise parallel zur Bewegungsrichtung der Vorrichtung 1.

In Fig. 16 ist eine weitere Ausführungsform der Vorrichtung 1 mit einem Injektionsmittel 3, welches aus einem flexiblen Schlauch besteht, dargestellt. Durch die flexible Ausgestaltung des Injektionsmittels passt sich dieses jeder Tiefe der Vertiefung 9 automatisch an. Das Injektionsmittel 3 wird dabei so gebogen, dass das pastöse Material über die Öffnung 13 austritt und der Austritt des pastösen Materiales parallel zur Bewegungsrichtung der Vorrichtung 1 erfolgt, bei grösserer Tiefe der Vertiefung jedoch auch andere Eintragungswinkel auftreten können, da die Biegung des Injektionsmittels abnimmt.
Vorgängig des Einbringens des pastösen Materials kann der Schlauch auch hier der Maximaltiefe der Vertiefung angepasst werden, indem das Injektionsmittel 3 auf die entsprechende Länge gekürzt wird. Bei der Herstellung der Vorrichtung 1 wird das Injektionsmittel mit einer möglichst grossen Länge hergestellt, damit auch sehr tiefe Vertiefungen sicher verfüllt werden können.

Selbstverständlich ist die Erfindung nicht auf das gezeigte und beschriebene Ausführungsbeispiel beschränkt. Vorteilhafterweise wird das Injektionsmittel 3 immer mit einer Überlänge hergestellt und vor dem Einsatz auf die entsprechende Länge gekürzt, beispielsweise mit einer Schere oder ähnlichem.

### Bezugszeichenliste

- 1: Vorrichtung
- 2: Aufsteckvorrichtung
- 3: Injektionsmittel
- 4: Abstreifmittel
- 5: Düse
- 6: Ebene Abstreifmittel
- 7: Winkel zwischen 3 und 4
- 7': Winkel zwischen 2 und 3
- 8: pastöses Material
- 9: Vertiefung / Riss / Fuge
- 10: Abstreifmittel flügelförmige Elemente
- 11: Zusatz Abstreifmittel
- 12: Seitliche Begrenzung 4
- 13: Öffnung an 3
- 14: Schlitz an 3

## Patentansprüche

1. Vorrichtung (1) zum Einbringen von Injektionsgut (8) in Vertiefungen (9), umfassend eine Aufsteckvorrichtung (2) und ein Abstreifmittel (4) für das Injektionsgut,
**dadurch gekennzeichnet,**
**dass** am stromabwärtigen Ende der Aufsteckvorrichtung (2), stromabwärts des Abstreifmittels (4) ein Injektionsmittel (3) angeordnet ist.

2. Vorrichtung nach Anspruch 1,
**dadurch gekennzeichnet,**
**dass** die Länge des Injektionsmittel (3) einstellbar ist.

3. Vorrichtung nach Anspruch 1 oder 2,
**dadurch gekennzeichnet,**
**dass** das Injektionsmittel (3) rohrförmig oder schlauchförmig ausgeformt ist.

4. Vorrichtung nach einem der vorhergehenden Ansprüche,
**dadurch gekennzeichnet,**
**dass** das Injektionsmittel (3) verformbar, insbesondere elastisch verformbar, ist.

5. Vorrichtung nach einem der vorhergehenden Ansprüche,
**dadurch gekennzeichnet,**
**dass** am stromabwärtigen Ende und oder seitlich des Injektionsmittels (3) Öffnungen (13, 14) zur Ausbringung von Injektionsgut (8) angeordnet sind.

6. Vorrichtung nach einem der vorhergehenden Ansprüche,
**dadurch gekennzeichnet,**
**dass** das Injektionsmittel (3) senkrecht zum Abstreifmittel (4), bevorzugt angewinkelt (7) zum Abstreifmittel (4) angeordnet ist.

7. Vorrichtung nach einem der vorhergehenden Ansprüche,
**dadurch gekennzeichnet,**
**dass** das Abstreifmittel (4) senkrecht zur Aufsteckvorrichtung (2), bevorzugt angewinkelt (7) zur Aufsteckvorrichtung (2) angeordnet ist.

8. Vorrichtung nach einem der vorhergehenden Ansprüche,
**dadurch gekennzeichnet,**
**dass** am Abstreifmittel (4) seitliche Begrenzungen (12) angeordnet sind.

9. Vorrichtung nach Anspruch 8,
**dadurch gekennzeichnet,**
**dass** die seitliche Begrenzung (12) aus einem Material besteht, welches sich Unebenheiten anpasst, insbesondere aus einem elastisch verformbaren Körper besteht.

10. Vorrichtung nach einem der vorhergehenden Ansprüche,
**dadurch gekennzeichnet,**
**dass** am Abstreifmittel (4) stromabwärts ein Zusatzmittel (11) zur Beeinflussung der Verfüllung der Vertiefung angeordnet ist.

11. Vorrichtung nach einem der vorhergehenden Ansprüche,
**dadurch gekennzeichnet,**
**dass** das Injektionsgut ein pastöses Material ist.

12. Vorrichtung nach Anspruch 11,
**dadurch gekennzeichnet,**
**dass** das pastöse Material ein zementgebundener Feinmörtel, Polyurethan, Silikon, Epoxydharz, Polyester und/oder Acrylharz ist.

13. Vorrichtung nach einem der vorhergehenden Ansprüche,
**dadurch gekennzeichnet,**
**dass** zumindest Teile der Vorrichtung (1) aus einem thermoplastischen Material, insbesondere aus PP, PE, PTFE, PVC bestehen.

14. Vorrichtung nach einem der vorhergehenden Ansprüche,
**dadurch gekennzeichnet,**
**dass** zumindest Teile der Abstreifvorrichtung (4) aus einem transparenten Material bestehen.

15. Verfahren zum Einbringen von Injektionsgut (8) in Vertiefungen (9) mittels einer Vorrichtung (1) nach einem der Ansprüche 1 bis 14,
**dadurch gekennzeichnet,**
**dass** ein stromabwärts des Abstreifmittels (4) angeordnetes Injektionsmittel (3) in die Vertiefung (9) eingebracht wird, dass das Abstreifmittel (4) mit der Oberfläche des die Vertiefung (9) aufweisenden Körpers in Kontakt gebracht wird und dass über das Injektionsmittel das Injektionsgut in die Vertiefung eingebracht wird.

16. Verfahren nach Anspruch 15,
**dadurch gekennzeichnet,**
**dass** die Länge des Injektionsmittel (3) in einem Verhältnis zur Tiefe der zu verfüllenden Vertiefung (9) gewählt wird.
